# EUROPÄISCHE PATENTSCHRIFT

(11) **EP 0 312 779 B1**
(45) Veröffentlichungstag und Bekanntmachung des Hinweises auf die Patenterteilung: **09.12.1992**
(21) Anmeldenummer: 88115253.2
(22) Anmeldetag: 17.09.1988
(51) Int. Cl.: A47B 77/10, H02P 7/00

(54) **Elektrische Steuer-Schalteinrichtung für an einer senkrechten Wand montierte Schrank- und/oder Tischmöbel**
Electric control circuit for a cabinet and/or a table attached to a vertical wall
Circuit de commande électrique pour table et/ou armoire installées contre un mur vertical

(30) Priorität: 26.09.1987 DE 3732557
(43) Veröffentlichungstag der Anmeldung: 26.04.1989
(73) Patentinhaber: Priebe, Hans-Werner, 35102 Lohra (DE)
(72) Erfinder: Priebe, Hans-Werner, 35102 Lohra (DE)
(74) Vertreter: Thielmann, Paul, Dipl.-Landw.

(56) Entgegenhaltungen:
- DE-A- 3 603 436
- DE-U- 8 627 923
- GB-A- 2 055 230
- US-A- 4 488 094
- PATENT ABSTRACTS OF JAPAN vol. 8, no. 277 (E-285) 1714 18 Dezember 1984, & JP-A-59 144379 (MATSUSHITA DENKI SANGYO K.K.)

## Beschreibung

Die Erfindung betrifft eine elektrische Steuer-Schalteinrichtung für an einer senkrechten Wand montierte Schrank- und/oder Tischmöbel, deren Positionen an der Wand elektromechanisch veränderbar sind, derart, daß ein oder mehrere nebeneinander oder übereinander angeordnete Hängeschränke bzw. Tische jeweils zwischen einer oberen Endlage und einer unteren Endlage verstellbar und innerhalb der Verstellstrecke in jeder beliebigen Position feststellbar sind, wobei ein oder mehrere in gleicher Höhe angeordnete Hängeschränke und/oder ein oder mehrere unter den Hängeschränken jeweils in gleicher Höhe angeordnete Tische jeweils mit einer an sich bekannten Rohrwelle mit einem darin verdrehsicher angeordneten, aus einer üblichen Netzstromleitung gespeisten Antriebsmotor kraftschlüssig verbunden sind und wobei der Antriebsmotor in an sich bekannter Weise mit einer selbsttätigen Abschalteinrichtung jeweils für die obere und die untere Endlage der Verstelleinrichtung ausgestattet ist.

Durch das DE-GM 86 27 923 ist ein derartiges Schrank-und/oder Tischmöbel bekannt geworden, welches auch auf Ausstellungen gezeigt und in Funktion vorgeführt wurde. Dabei ist an der Frontseite wenigstens eines Möbelteils, beispielsweise eines Tisches, ein Tastschalter-Satz angeordnet, an dem die Netzstromleitung mit beispielsweise 220 V anliegt, aus der auch der bzw. die Motoren für den Antrieb der Rohrwelle bzw. Rohrwellen gespeist werden.

Eine solche Steuer-Schalteinrichtung ist zwar konstruktiv sehr einfach. Die die Möbel benutzende Person drückt den für eine bestimmte Bewegung - aufwärts oder abwärts - eines Möbelteils bzw. einer Möbelzeile zuständigen Tastschalter solange, bis das Möbelteil bzw. die Möbelzeile sich in der gewünschten Position befindet, wo sie bei Loslassen des Tastschalters stehenbleibt.

Eine solche einfache Steuer-Schalteinrichtung hat aber auch erhebliche Nachteile: Sie birgt Gefahren in sich, sowohl für die die Möbel benutzenden Personen, als auch für die Möbel selbst und darauf abgestellte Gegenstände. Ganz abgesehen von den Gefahren, die für Menschen von einem Tastschaltersatz ausgehen, an dem unmittelbar eine Netzspannung von 220V anliegt, kann es zu Unfällen durch versehentliches Drücken falscher Tastschalter und somit ungewollten Bewegungen der Möbelteile kommen. Diese können nicht nur erhebliche Verletzungen von Personen zur Folge haben, sondern auch Materialschäden.

Der Erfindung liegt daher die Aufgabe zugrunde, eine elektrische Steuer-Schalteinrichtung für Möbel der im Oberbegriff des Anspruchs 1 und eingangs der Beschreibung definierten Gattung zu schaffen, bei der die vorbeschriebenen Mängel der bekannten Steuer-Schalteinrichtungen beseitigt sind. Es sollen die Gefahren für an den Möbeln hantierende Personen ausgeschlossen sein, die an sich schon von einer manuell zu betätigenden Schalteinrichtung ausgehen, an der unmittelbar die Netzspannung von 220 V anliegt. Es soll insbesondere auch ausgeschlossen sein, daß es durch Fehlbedienungen zu Verletzungen von Menschen oder Materialschäden kommt. Dabei sollen die Bedienungselemente der Steuer-Schalteinrichtung im Ruhezustand absolut stromlos sein.
Schließlich soll die Steuer-Schalteinrichtung konstruktiv einfach und billig herstellbar sein.

Die gestellte Aufgabe wird erfindungsgemäß dadurch gelöst, daß die Steuer-Schalteinrichtung die Merkmale in Form von Baugruppen gemäß dem kennzeichnenden Teil des Anspruch 1 aufweist.

Weitere Merkmale der Erfindung und alternative Detaillösungen gehen aus den Ansprüchen 2 bis 12 hervor.

Die Erfindung wird im Folgenden anhand einer sie beispielsweise wiedergebenden Zeichnung in Aufbau und Funktion, die an sich für den Fachmann bereits in den Schaltbildern erkennbar sind, näher erläutert. Es zeigen:
- Fig. 1: Ein Schaltbild des Vorschaltgerätes;
- Fig. 2: ein Schaltbild einer Bedienungseinheit;
- Fig. 3: ein Schaltbild des elektronischen Zwischenteils;
- Fig. 4: ein Schaltbild des Steuerteils nebst Antriebsmotor;
- Fig. 5: ein Schaltbild einer Sicherheits-Abschalteinrichtung;
- Fig. 6: ein Schaltbild einer Bedienungseinheit mit Infrarot-Fernbedienungseinrichtung;
- Fig. 7: Ein Schaltbild einer Einschaltverzögerung.

Ein Vorschaltgerät (Fig. 1) mit einem Transformator 1 ist mit der Primärseite des Transformators an eine 220 V-Wechselstrom-Netzleitung anschließbar. In dem Anschlußteil 2 ist ein Netzschalter 3 vorgesehen. In die Phase 2a der Netzleitung ist eine Sicherung 4 eingebaut. Phase 2a und Null-Leiter 2b der Netzleitung sind durch eine Leitungsbrücke mit einer Kontrollleuchte 5 verbunden, welche die Betriebsbereitschaft des Vorschaltgerätes anzeigt.
Der Transformator 1 transformiert den 220 V-Netzstrom in einen 15 V-Schwachstrom. An seiner Sekundärseite ist ein Brückengleichrichter 6 in Form einer Graetz-Schaltung angeschlossen, durch den der 15 V-Wechselstrom in einen Schaltstrom gleichgerichtet wird. In der vom Gleichrichter 6 kommenden +-Phase 6a ist als Spannungs-Stabilisator ein Ic 7 angeordnet.
Zwischen der +-Phase 6a und der --Phase 6b des Schaltstromkreises sind vor dem UND-Glied 7 ein Siebkondensator 8 und nach dem UND-Glied 7 ein Entstör-Kondensator 9 eingeschlossen.
Am Eingang der vom Vorschaltgerät (Fig. 1) kommenden Schaltstromleitung ist in deren +-Phase 6a ein Schlüsselschalter 10 angeordnet, mit dem die nachgeordnete Bedienungseinheit (Fig. 2) für unbefugte Benutzung abgeschlossen werden kann. Hinter dem Schlüsselschalter 10 sind zwischen +-Phase 6a und --Phase 6b der Schaltstromleitung eine Leuchtdiode 11 mit einem Vorwiderstand 12 zur Strombegrenzung für die Leuchtdiode eingeschaltet. Das Signal der Leuchtdiode 11 nach Anschließen der +-Phase 6a durch den Schlüsselschalter 10 zeigt die Betriebsbereitschaft der Bedienungseinheit an.

In der +-Phase 6a der Schaltstromleitung sind zwei Tastschalter 13, 14 angeordnet, von denen der eine Tastschalter 13 für die Aufwärtsbewegung der Antriebseinrichtung und der andere Tastschalter 14 für die Abwärtsbewegung der Antriebseinrichtung vorgesehen ist. Von jedem Tastschalter 13, 14 - jedoch von diesem räumlich getrennt - führt ein Zweig 6.1a für die Aufwärtsbewegung der Antriebseinrichtung bzw. 6.2a für die Abwärtsbewegung der Antriebseinrichtung zu einem elektronischen Zwischenteil (Fig. 3).
Zwischen den beiden Tastschaltern 13, 14 ist ein Leitungskreuz 15 angeordnet, dessen einer Schenkel 15a bei Betätigung des Tastschalters 13 eine Verbindung der +-Phase 6a der Schaltstromleitung zu dem Zweig 6.1a für die Aufwärtsbewegung der Antriebseinrichtung bildet und dessen anderer Schenkel 15b bei Betätigung des Tastschalters 14 eine Verbindung der +-Phase 6a zu dem anderen Zweig 6.2a für die Abwärtsbewegung der Antriebseinrichtung bildet.
Durch das Leitungskreuz 15 wird ausgeschlossen, daß durch gleichzeitiges Drücken beider Tastschalter 13, 14 auch gleichzeitig beide Zweige 6.1a und 6.2a der +-Phase 6a mit Schaltstrom beaufschlagt werden. Es ist vielmehr so, daß sowohl dann, wenn beide Tastschalter 13, 14 nicht gedrückt sind, als auch dann, wenn beide Tastschalter gedrückt werden, die nachfolgenden Teile der Steuer-Schalteinrichtung völlig stromlos sind.

In dem elektronischen Zwischenteil (Fig. 3) ist in dem für die Abwärtsbewegung der Antriebseinrichtung bestimmten Zweig 6.2a der +-Phase 6a der Schalstromleitung ein UND-Glied 16 angeordnet. Dieses erzeugt an seiner Ausgangsseite 16a nur dann ein Signal, wenn an seinen beiden Eingängen - dem Zweig 6.2a der Schaltstromleitung und dem Eingang 16b, der mit einer am bewegten Möbelteil angeorneten Sicherheits-Abschalteinrichtung (Fig. 5) verbunden ist - gleichzeitig ein Signal anliegt.

Bei dem dargestellten Ausführungsbeispiel, welches für einen Hängeschrank oder eine Zeile von in gleicher Höhe nebeneinander angeordneten und gemeinsam bewegten Hängeschränken gedacht ist, wird die Abwärtsbewegung auch bei fortwährendem - gegebenenfalls versehentlichen-Drücken des Tastschalters 13 zwangsläufig durch einen im Antriebsmotor der Rohrwelle vorhandenen Endschalter beendet. Daher sind in dem elektronischen Zwischenteil (Fig. 3) in dem Zweig 6.1a der +-Phase 6a keine Bauelemente für eine Sicherheitsabschaltung in der Aufwärtsbewegung vorgesehen.

An den Enden der Zweige 6.1a und 6.2a der Schalstromleitung sind jeweils ein Transistor 17, 18 angeordnet. Vor diesen Transistoren sind in jedem Zweig 6.1a, 6.2a der Schalstromleitung je zwei Widerstände 19, 20 bzw. 21, 22 angeordnet, von denen jeweils der eine Widerstand 19 bzw. 21 an der --Phase anliegt. Die Widerstands-Paare 19, 20 bzw. 21, 22 bilden jeweils einen Spannungsteiler, unter anderem zur Spannungsbegrenzung an der Basis der nachgeordneten Transistoren 17, 18.

Dem elektronischen Zwischenteil (Fig. 3) folgt in der Steuer-Schalteinrichtung ein Steuerteil (Fig. 4) mit je einem Relais 23, 24 an den Enden der Zweige 6.1a und 6.2a der Schalstromleitung. Durch die Relais 23, 24 wird der Schaltstromkreis galvanisch von dem den Antriebsmotor 25 speisenden 220 V-Netzstrom getrennt.

Die Transistoren 17, 18 funktionieren hier als Schalter für die Relais 23, 24. Zwischen ihnen und den Relais sind in den Zweigen 6.1a und 6.2a der Schalstromleitung je eine Diode 26, 27 angeordnet, die von den Relais-Spulen kommende Induktionsspannungen kurzschließen und somit die Transistoren schützen.

In der an die Relais 23, 24 geführten Phase 28 der den Antriebsmotor 25 speisenden 220 V-Netzstromleitung ist bei jedem Relais ein Schalter 29, 30 angeordnet, von dem - räumlich getrennt - ein Zweig 28a, 28b der Phase 28 zum Antriebsmotor 25 führt. Der eine Zweig 28a ist für die Aufwärtsbewegung und der andere Zweig 28b für die Abwärtsbewegung des Antriebsmotors 25 bestimmt. Zwischen den beiden Schaltern 29, 30 ist ein Leitungskreuz 31 angeordnet, durch das die Phase 28 des Betriebsstromes für den Antriebsmotor 25 je nach Aktion des einen oder anderen Relais 23, 24 auf den Zweig 28a für die Aufwärtsbewegung oder auf den Zweig 28b für die Abwärtsbewegung des Antriebsmotors 25 geleitet wird. Bei Betätigung des Schalters 29 durch das Relais 23 wird die Phase 28 über den Schalter 30 und den Schenkel 31a des Leitungskreuzes 31 auf den Zweig 28a der Phase des Betriebsstromes für die Aufwärtsbewegung des Antriebsmotors 25 gelenkt. Wird der Schalter 29 durch das Relais 24 betätigt, so wird die Phase 28 über den Schalter 29 und den Schenkel 31b des Leitungskreuzes auf den Zweig 28b der Phase für die Abwärtsbewegung des Antriebsmotors 25 geleitet.
Im Ruhezustand der Steuerschalteinrichtung ist zwangsläufig die Phase 28 des Betriebsstromes für den Antriebsmotor 25 unterbrochen.

An der Unterseite eines in der Zeichnung nicht dargestellten Hängeschranks bzw. einer Hängeschrankzeile ist eine Sicherheitsabschalteinrichtung (Fig. 5) angeordnet. Bei dem dargestellten Ausführungsbeispiel ist dies eine an sich bekannte Flächen-Lichtschranke 32, deren Sender 32 a und Empfänger 32b an den Schaltstromkreis angeschlossen sind. Der vom Empfänger 32b ausgehende Signalübermittler 33 ist mit dem zweiten Eingang 16b des UND-Gliedes 16 im elektronischen Zwischenteil (Fig. 3) verbunden. Sobald beim Abwärtsfahren des Hängeschrankes bzw. der Hängeschrankzeile die Lichtschranke 32 einen Gegenstand erfaßt, wird der Lichtstrahl unterbrochen; das vom Empfänger 32b über den Signalübermittler 33 zum UND-Glied 16 im elektronischen Zwischenteil (Fig. 3) laufende Signal fällt aus; der nachgeornete Transistor 18 erhält keinen Strom mehr; das zugehörige Relais 24 öffnet den Schalter 30; die Phase 28 zur Speisung des Antriebsmotors 25 wird unterbrochen; der Antriebsmotor steht sofort still und der Hängeschrank bzw. die Hängeschrankzeile verbleibt in der im Augenblick der Abschaltung erreichten Stellung.
Eine weitere Abwärtsbewegung ist erst dann wieder möglich, wenn das Hindernis unter dem Schrank beseitigt worden ist, wozu gegebenenfalls der Schrank durch Betätigen des "Aufwärts"-Schalters 13 an der Bedienungseinheit (Fig. 2) zunächst angehoben werden muß.
Statt der Lichtschranke 32 kann auch eine andere Art von Flächenschalter in der Sicherheits-Abschalteinrichtung verwendet werden.

Die Erfindung ist nicht auf das vorbeschriebene Ausführungsbeispiel mit den in der Zeichnung dargestellten Schaltbildern beschränkt. So kann beispielsweise die Bedienungseinheit (Fig. 2) anstelle oder zusätzlich zu der Tastschalterbedienung eine an sich bekannte Infrarot-Fernbedienung enthalten. Ein entsprechendes Schaltbild ist in Fig. 6 dargestellt.

Eine erfindungsgemäße Steuer-Schalteinrichtung kann auch mehrere übereinander angeordnette Möbel oder Möbelzeilen umfassen, z.B. einen Steuerteil für einen Hängeschrank oder Hängeschrankzeile und einen Steuerteil für ein darunter angeordnetes Tischmöbel oder Tischmöbelzeile. Dabei kann das Steuerteil für die unteren Möbel genauso ausgebildet sein, wie die vorbeschriebene Einrichtung für einen Hängeschrank oder eine Hängeschrankzeile. Dabei sind die Baugruppen der Schalteinrichtung so zu verbinden, daß die Sicherheitsabschalteinrichtung an der Unterseite des Hängeschrankes bzw. der Hängeschrankzeile auch dann - und zwar in der gleichen wie vor beschriebenen Weise - zur Wirkung kommt, wenn bei einer Aufwärtsbewegung des Tischmöbels ein daraufstehender Gegenstand in ihren Bereich gelangt. Dabei wird dann der Antriebsmotor des Tischmöbels abgeschaltet.

Eine Vervollkommnung der erfindungsgemäßen Steuer-Schalteinrichtung besteht darin, daß im elektronischen Zwischenteil (Fig. 3) in jedem Schaltzweig 6.1a, 6.2a eine Einschaltverzögerung angeordnet ist, wie sie beispielsweise aus dem Schaltbild gem. Fig. 7 ersichtlich ist. Dazu ist zunächst in den +-Phasen außer dem Widerstand 20 in dem Schaltzweig 6.1a ein weiterer Widerstand 20a in dem Schaltzweig 6.2a vorgesehen. Diese beiden Widerstände 20 und 20a bilden zusammen mit je einem Elektrolyt-Kondensator 34, 35, die beide gegen die --Phase geschaltet sind, an sich bekannte Zeitglieder. Diese wirken so, daß erst nach einer bestimmten Aufladungszeit der Elektrolyt-Kondensatoren 34, 35 sich ein Spannungspegel an den Schaltstufen am Eingang 6.1b zum Transistor 17 und am Eingang 6.2b zum UND-Glied 16 aufbaut, wonach diese Schaltelemente und der dem UND-Glied 16 nachgeordnete Transistor 18 durchschalten. Somit werden die Relais 23, 24 zeitverzögert angesteuert. Vor den Relais 23, 24 ist je ein HF-Kondensator 36, 37 angeordnet. Diese verhindern bzw. unterdrücken eine HF-Schwingung der Transistoren 17, 18.

## Patentansprüche

1. Elektrische Steuer- und Schalteinrichtung für an einer senkrechten Wand montierte Schrank- und/oder Tischmöbel, deren Postionen an der Wand elektromechanisch veränderbar sind, derart, daß ein oder mehrere nebeneinander oder übereinander angeordnete Hängeschränke bzw. Tische jeweils zwischen einer oberen Endlage und einer unteren Endlage verstellbar und innerhalb der Verstellstrecke in jeder beliebigen Postion festsellbar sind, wobei ein oder mehrere in gleicher Höhe angeordnete Hängeschränke und/oder ein oder mehrere unter den Hängeschränken jeweils in gleicher Höhe angeordnete Tische jeweils mit einer an sich bekannten Rohrwelle mit einem darin verdrehsicher angeordneten, aus einer üblichen Netzstromleitung gespeisten Antriebsmotor kraftschlüssig verbunden sind und wobei der Antriebsmotor in an sich bekannter Weise mit einer selbsttätigen Abschalteinrichtung jeweils für die obere und die untere Endlage der Verstelleinrichtung ausgestattet ist,
**dadurch gekennzeichnet,**
daß sie folgende Merkmale in Form von Baugruppen aufweist:
a) Ein an eine 220 V-Wechselstrom-Netzleitung (2) anschließbares Vorschaltgerät (Fig. 1) mit einem Transformator (1), der den 220 V Wechselstrom in einen 15 V Schwachstrom transformiert und mit einem dem Transformator (1) nachgeschalteten Gleichrichter (6), in dessen +-Phase ein als Spannungs-Stabilisator wirkendes IC angeordnet ist;
b) eine an die Schaltstromleitung (6a, 6b) am Ausgang des Vorschaltgerätes angeschließbare oder mit diesem fest verbundene Bedienungseinheit (Fig. 2) mit einem Tastschalter-Paar (13, 14) für eine Antriebseinrichtung mit einer Rohrwelle und einem darin angeordneten Antriebsmotor (25), welches in die +-Phase (6a) der Schaltstromleitung eingeschlossen ist, wobei jeweils der eine Tastschalter (13) für die Aufwärtsbewegung und der andere Tastschalter (14) für die Abwärtsbewegung der Antriebseinrichtung vorgesehen ist und wobei von jedem Tastschalter (13, 14) die +-Phase (6a) des Schaltstromkreises in getrennten Zweigen (6.1a, 6.2a) weiterläuft und wobei zwischen beiden Tastschaltern (13, 14) ein Leitungskreuz (15) angeordnet ist, welches nur bei Betätigung eines der beiden Tastschalter (13 oder 14) die Weiterleitung des Schaltstromes in Richtung Antriebsmotor (25) ermöglicht;
c) ein an die Leitungszweige (6.1a, 6.2a) der Bedienungseinheit (Fig. 2) anschließbares oder mit diesen fest verbundenes elektronisches Zwischenteil (Fig. 3), wobei wenigstens in der +-Phase (6.2a) der Schaltstromleitung für die Abwärtsbewegung der Antriebseinrichtung ein UND-Glied (16) in Form eines Ic angeordnet ist, welches ein Signal an seiner Ausgangsseite (16a) erzeugt, wenn an seinen beiden Eingängen (6.2a, 16b), von denen der eine Eingang (16b) mit einer Sicherheits-Abschalteinrichtung (Fig. 5) verbunden ist, gleichzeitig ein Signal anliegt und wobei am Ausgang des elektronischen Zwischenteils in jedem Zweig (6.1a, 6.2a) der +-Phase ein Transistor (17, 18) als Schaltelement angeordnet ist;
d) ein an die Transistoren (17, 18) des elektronischen Zwischenteils anschließbares oder mit diesen fest verbundenes Steuerteil (Fig. 4) mit je einem Relais an den Enden der Zweige (6.1a, 6.2a) der +-Phase des Schaltstromkreises, wodurch dieser von der den Antriebsmotor (25) speisenden 220 V-Netzleitung galvanisch getrennt wird, wobei in der Phase (28) der 220 V-Netzleitung je ein von einem Relais (23) bzw. (24) betätigter Motorschalter (29, 30) für die Aufwärtsbewegung und für die Abwärtsbewegung der Antriebseinrichtung angeordnet ist und zwischen den beiden Motorschaltern (29, 30) sich ein Leitungskreuz (31) befindet, welches nur bei Betätigung eines der beiden Motorschalter (29,30) das Einschalten des Antriebsmotors (25) in Aufwärtsrichtung oder in Abwärtsrichtung ermöglicht;
e) wenigstens eine an der Unterseite eines Hängeschrankes bzw. einer Hängeschrankzeile angeordnete Sicherheits-Abschalteinrichtung (Fig. 5), die eine Schleife in der Leitung an den zweiten Eingang (16b) zum UND-Glied (16) bildet und bei Betätigung die Stromzufuhr zum zweiten Eingang (16b) des UND-Gliedes unterbricht.

2. Elektrische Steuer-Schalteinrichtung nach Anspruch 1,
**dadurch gekennzeichnet,**
daß der Gleichrichter (6) im Vorschaltgerät als Brückengleichrichter in Form einer Graetz-Schaltung ausgebildet ist, wobei in der +-Phase (6a) des Schaltstromkreises zwischen dem Brückengleichrichter (6) und dem UND-Glied (7) ein Siebkondensator (8) und hinter dem UND-Glied (7) ein Entstörkondensator (9) angeordnet sind.

3. Elektrische Steuer-Schalteinrichtung nach den Ansprüchen 1 und 2,
**dadurch gekennzeichnet**.
daß in der Netzleitung (2) zum Transformator (1) ein Netzschalter (3) und eine Sicherung (4) angeordnet sind.

4. Elektrische Steuer-Schalteinrichtung nach den Ansprüchen 1 bis 3,
**dadurch gekennzeichnet,**
daß am Eingang der +-Phase (6a) der Steuerstromleitung in die Bedienungseinheit (Fig. 2) ein Schlüsselschalter (10) vorgesehen ist.

5. Elektrische Steuer-Schalteinrichtung nach den Ansprüchen 1 bis 4,
**dadurch gekennzeichnet,**
daß zwischen der +-Phase (6a) und der --Phase (6b) des Steuerstromkreises vor den Tastschaltern (13, 14) eine Leitungsbrücke mit einer Leuchtdiode (11) als Betriebsbereitschaftssignal angeordnet ist, wobei zwischen dieser und der +-Phase (6a) ein Vorwiderstand (12) zur Strombegrenzung für die Leuchtdiode (11) vorgesehen ist.

6. Elektrische Steuer-Schalteinrichtung nach den Ansprüchen 1 bis 5,
**dadurch gekennzeichnet,**
daß die Bedienungseinheit (Fig. 2) eine an sich bekannte Infrarot-Fernbedienungseinrichtung (Fig. 6) enthält.

7. Elektrische Steuer-Schalteinrichtung nach den Ansprüchen 1 bis 6,
**dadurch gekennzeichnet,**
daß in den Zweigen (6.1a, 6.2a) der +-Phase des Schaltstromkreises vor den Transistoren (17, 18) jeweils ein am Schaltstrom-Minus anliegender, als Spannungsteiler und zur Unterdrückung von Störungen dienender Widerstand (19, 21) und zur Strombegrenzung ein weiterer Widerstand (20, 22) angeordnet sind.

8. Elektrische Steuer-Schalteinrichtung nach den Ansprüchen 1 bis 7,
**dadurch gekennzeichnet,**
daß in dem Zweig (6.2a) der +-Phase des Schaltstromkreises für die Abwärtsbewegung des Antriebsmotors (25) vor dem UND-Glied (16) ein am Schaltstrom-Minus anliegender Widerstand (21a) angeordnet ist, der elektrische Aufladungen und andere Störungseinflüsse von der +-Phase des Schaltstromkreises verhindert, wobei am zweiten Eingang (16b) zum UND-Glied (16) ein sogenannter "Pull-Up"-Widerstand (21b) zur Verhinderung von Kurzschlüssen bei Schaltvorgängen - einschließlich der Sicherheits-Abschaltungen - angeordnet ist.

9. Elektrische Steuer-Schalteinrichtung nach den Ansprüchen 1 bis 8,
**dadurch gekennzeichnet,**
daß in den Zweigen (6.1a, 6.2a) der +-Phase des Steuerstromkreises zwischen den Transistoren (17,18) des elektronischen Zwischenteils (Fig. 3) und den Relais (23, 24) des Steuerteils (Fig. 4) je eine Schutzdiode (6, 27) angeordnet ist.

10. Elektrische Steuer-Schalteinrichtung nach den Ansprüchen 1 bis 9,
**dadurch gekennzeichnet,**
daß die Sicherheits-Abschalteinrichtung (Fig. 5) bzw. wenigstens eine der Sicherheits-Abschalteinrichtungen als an sich bekannte Lichtschranken-Schalteinrichtung (32, 32a) ausgebildet ist.

11. Elektrische Steuer-Schalteinrichtung nach den Ansprüchen 1 bis 10,
**dadurch gekennzeichnet,**
daß im elektronischen Zwischenteil (3) an jedem Schaltpunkt (6.1a, 6.2a) eine Einschaltverzögerung (Fig. 7) angeordnet ist, wobei in den +-Phasen der Widerstand (20) in dem Schaltzweig (6.1a) und ein weiterer Widerstand (20a) in dem Schaltzweig (6.2a) zusammen mit je einem Elektrolyt-Kondensator (34, 35), die beide gegen die --Phasen geschaltet sind, an sich bekannte Zeitglieder bilden und wobei zwischen den Transistoren (17, 18) und den Relais (23, 24) je ein HF-Kondensator (36, 37) angeordnet ist.

12. Elektrische Steuer-Schalteinrichtung nach Anspruch 1, **dadurch gekennzeichnet,** daß die Tastschalter (13, 14) an der Bedienungseinheit (Fig. 2) mit an sich bekannten Sensortasten ausgestattet sind.

## Claims

1. An electrical control and switching device for cabinets and/or tables mounted to a vertical wall, their positions on the wall being electromechanically variable in such a manner that one or more wall cabinets or tables, being arranged beside or above each other, are each adjustable between an upper end position and a lower end position and may be locked in any position within their travel, with one or more wall cabinets arranged below the wall cabinets at even height being friction-locked to a pipe shaft, known per se, including a drive motor mounted therein with locking against rotation and with power supply from a normal mains line, the drive motor being equipped in known manner to an automatic disconnector each for the upper and the lower end positions of the adjusting device, wherein the following features are provided by way of assemblies:
a) a control device (Fig. 1) connectable to an 220 V A.C. supply cable (2), the device including a transformer (1) for transforming the 220 V A.C. into 15 V low tension and a rectifier (6) subordinated to the transformer (1), with an intergrated circuit (IC) acting as voltage stabilizer being installed in the + phase;
b) a control unit (Fig. 2) connectable to the switching circuit (6a, 6b) at the output of the control device or permanently connected to it, having a pushbutton pair (13, 14) for a drive unit including a pipe shaft and a drive motor (25) mounted therein, the pushbuttons being inserted in the + phase (6a) of the control circuit, one of the pushbuttons (13) being provided for the upward movement and the other pushbutton (14) for the downward movement of the drive unit, the + phase (6a) of each pushbutton (13, 14) of the control circuit continuing in separate branches (6.1a, 6.2a), and a line crossing (15) being installed between the two pushbuttons, whereby the control current will be passed to the drive motor (25) only if one of the pushbuttons (13 or 14) is operated;
c) an intermediate electronic component (Fig. 3) connectable to the branches (6.1a, 6.2a) of the control unit (Fig. 2) or permanently connected to them, wherein at least in the + phase (6.2a) of the control circuit for the downward movement of the drive unit an AND element (16) is installed by way of an integrated circuit (IC) for generating a signal at its output side (16a) if signals are present simultaneously at its two imputs (6.2a, 16b), one of which (16b) being connected to safety shutdown means (Fig. 5), and wherein a transistor (17, 18) each is installed as switching element at the output of the intermediate electronic component in each branch (6.1a, 6.2a) of the + phase;
d) a control unit (Fig. 4) connectable to the transistors (17, 18) of the intermediate electronic component or permanently connected to them, having one relay each at the ends of the branches (6.1a, 6.2a) of the + phase of the control circuit whereby it is electrically isolated from the 220 V power supply cable feeding the drive motor (25), wherein a motor circuit-breaker each (29, 30) operated by one relay (23, 24) each for the upward and the downward movement of the drive unit is installed in the phase (28) of the 220 V power supply cable and wherein a line crossing (31) is located between the two motor circuit-breakers enabling activation of the drive motor (25) in the upward or the downward direction only if one of the two motor circuit-breakers (29, 30) is operated; and
e) at least one safety shutdown means (Fig.5) installed at the bottom of a wall cabinet or line of wall cabinets, respectively, forming a loop in the line to the second input (16b) of the AND element (16) and interrupting the power supply to the second input (16b) of the AND element if operated.

2. An electricol control and switching device according to claim 1, wherein the rectifier (6) in the control gear is designed as Graetz circuit bridge rectifier, wherein a filter capacitor (8) is installed in the + phase (6a) of the control circuit between the bridge rectifier (6) and the AND element (7), and wherein a radio interference suppression capacitor (9) is arranged behind the AND element (7).

3. An electrical control and switching device according to claim 1 or 2, wherein a mains switch (3) and a fuse (4) are installed in the power supply line (2) to the transformer (1).

4. An electrical control and switching device according to any one of claims 1 to 3, wherein a key switch (10) is provided at the input of the + phase (6a) of the control circuit line to the control unit (Fig. 2).

5. An electrical control and switching device according to any one of claims 1 to 4, wherein between the + phase (6a) and the - phase (6b) of the control circuit and before the pushbuttons (13, 14), a cable link with a light-emitting diode (11) is installed providing an equipment-on signal and wherein a series resistor (12) is provided as a current limiter for the light-emitting diode (11) between it and the + phase (6a).

6. An electrical control and switching device according to any one of claims 1 to 5, wherein the control unit (Fig. 2) includes an infrared remote control device (Fig. 6) known per se.

7. An electrical control and switching device according to any one of claims 1 to 6, wherein a resistor (19, 21) as a voltage divider before the transistors (17, 18) and for interference suppression and another resistor (20, 22) for current limiting are installed at the minus side of the control circuit in the branches (6.1a, 6.2a) of the + phase of the control circuit.

8. An electrical control and switching device according to any one of claims 1 to 7, wherein a resistor (21a) is arranged at the minus side of the control circuit in the branch (6.2a) of the + phase of the control circuit for the downward movement of the drive motor (25) and before the AND element (16), preventing electrical charging and other interferences from the + phase of the control circuit, the second input (16b) of the AND element (16) including a so-called pull-up resistor (21b) for preventing shorts during switching processes as well as safety shutdowns.

9. An electrical control and switching device according to any one of claims 1 to 8, wherein one protective diode each (6, 27) is installed in the branches (6.1a, 6.2a) of the + phase of the control circuit between the transistors (17, 18) of the intermediate electronic component (Fig. 3) and the relays (23, 24) of the control unit (Fig. 4).

10. An electrical control and switching device according to any one of claims 1 to 9, wherein the safety shutdown means (Fig. 5) or at least one of the safety shutdowns means is designed as a known light barrier switching device (32, 32a).

11. An electrical control and switching device according to any one of claims 1 to 10, wherein a turn-on delay means (Fig. 7) is installed at each switching point (6.1a, 6.2a) of the intermediate electronic component (3), wherein the resistor (20) in the branch (6.1a) and another resistor (20a) in the branch (6.2a) in the + phases form RC modules, known per se, in conjunction with one electrolyte capacitor each (34, 35) both of which are connected to the - phases and wherein one H.F. capacitor each (36, 37) is installed between the transistors (17, 18) and the relay (23, 24).

12. An electrical control and switching device according to claim 1, wherein the pushbutttons (13, 14) of the control unit (Fig. 2) are equipped with sensor buttons known per se.

## Revendications

1. Dispositif de commande et de commutation électrique pour un mobilier servant d'armoire ou de table, monté sur un mur vertical, dont les positions sur le mur peuvent être changées électromécaniquement de telle façon qu'une ou deux armoires suspendues ou tables disposées l'une à côté del'autre ou l'une au-dessus de l'autre peuvent être déplacées respectivement entre une position finale supérieure et une position finale inférieure et qu'elles peuvent être bloquées dans toute position voulue à l'intérieur de la distance déplacement, alors qu'en même temps, une ou plusieurs armoires suspendues disposées sur une même hauteur, et/ou une ou plusieurs tables disposées respectivement sur une même hauteur sous les armoires suspendues, sont reliées par adhérence à un arbre tubulaire respectif connu en soi, avec un moteur d'entraînement disposé dans celui-ci de manière à éviter une torsion et alimenté par une ligne du réseau électrique habituel, alors qu'en même temps le moteur d'entraînement est équipé de manière connue en soi d'un dispositif d'arrêt automatique respectif pour les positions finales supérieure et inférieure du dispositif de déplacement
caractérisé par le fait qu'il a les caractéristiques suivantes en forme d'ensembles:
a) un appareil placé en amont (fig. 1) pouvant être branché sur une ligne du réseau de courant alternatif 220 V (2), avec un transformateur (1), qui transforme le courant alternatif 220 V en courant à basse tension 15 V, et avec un redresseur (6) placé en aval du transformateur (1), dans la phase + duquel est disposé un circuit intégré agissant comme stabilisateur de tension;
b) une unité de commande (fig. 2) qui peut être branchée sur la ligne de courant de commutation (6a, 6b) à la sortie de l'appareil placé en amont ou qui est reliée fermement à ce dernier, avec une paire de touches à effleurement (13, 14) pour un dispositif d'entraînement avec un arbre tubulaire et un moteur d'entraînement (25) disposé dans celui-ci, inclue dans la phase + (6a) de la ligne de courant de commutation et dont une des touches à effleurement (13) est prévue respectivement pour le mouvement vers le haut et l'autre touche à effleurement (14) pour le mouvement vers le bas du dispositif d'entraînement, alors qu'en même temps, de chaque touche à effleurement (13, 14), la phase + (6a) du circuit de courant de commutation continue par des branches séparées (6.1a, 6.2a), et qu'une croix de lignes (15) disposée entre les deux touches à effleurement (13, 14) ne permet de diriger le courant de commutation en direction du moteur d'entraînement (25) qu'au moment de l'actionnement de l'une des deux touches à effleurement (13 ou 14);
c) une partie intermédiaire électronique (fig. 3) qui peut être branchée sur les branches de ligne (6.1a, 6.2a) de l'unité de commande (fig. 2) ou qui est reliée fermement à cette dernière, alors qu'en même temps, un élément ET (16) en forme de circuit intégré est disposé au moins dans la phase + (6.2a) de la ligne de courant de commutation pour le mouvement vers le bas du dispositif d'entraînement, qui produit un signal sur son côté de sortie (16a) lorsqu'en même temps un signal est présent à ses deux entrées (6.2a, 16b), dont l'une (16b) est reliée à un dispositif d'arrêt de sécurité (fig. 5), et alors qu'en même temps, à la sortie de la partie intermédiaire électronique, un transistor (17, 18) est disposé comme élément de circuit dans chaque branche (6.1a, 6.2a) de la phase + ;
d) une partie de commande (fig. 4) qui peut être branchée sur les transistors (17, 18) de la partie intermédiaire électronique ou qui est reliée fermement à ceux-ci, avec respectivement un relais aux extrémités des branches (6.1a, 6.2a) de la phase + du circuit de courant de commutation, par quoi celui-ci est coupé galvaniquement de la ligne du réseau 220 V alimentant le moteur d'entraînement (25), alors qu'en même temps, un interrupteur respectif du moteur (29, 30) actionné par un relais (23 ou 24) est disposé dans la phase (28) de la ligne de réseau 220 V pour le mouvement vers le haut et pour le mouvement vers le bas du dispositif d'entraînement, et qu'il y a entre les deux interrupteurs du moteur (29, 30) une croix de lignes (31), qui ne permet une mise en marche du moteur d'entraînement (25) vers le haut ou vers le bas que lorsque l'un des deux interrupteurs du moteur (29, 30) est actionné;
e) au moins un dispositif d'arrêt de sécurité (fig. 5) disposé sur le côté inférieur d une armoire supendue ou d'une rangée d'armoires suspendues, formant une boucle dans la ligne vers la seconde entrée (16b) de l'élément ET (16) et interrompant l'alimentation en courant vers la seconde entrée (16b) de l'élément ET en cas d'actionnement.

2. Dispositif de commande et de commutation électrique conforme à la revendication 1,
caractérisé par le fait que
le redresseur (6) dans l'appareil placé en amont est façonné en redresseur en pont en forme de redresseur Graetz, alors qu'en même temps, dans la phase + (6a) du circuit de courant de commutation entre le redresseur en pont (6) et l'élément ET (7), sont disposés un condensateur de filtrage (8), et, après l'élément ET (7), un condensateur anti-parasites (9).

3. Dispositif de commande et de commutation électrique conforme aux revendications 1 et 2,
caractérisé par le fait que
un interrupteur de réseau (3) et un fusible (4) sont disposés dans la ligne de réseau (2) vers le transformateur (1).

4. Dispositif de commande et de commutation électrique conforme aux revendications 1 à 3,
caractérisé par le fait que
un interrupteur à clé (10) est prévu à l'entrée de la phase + (6a) de la ligne de courant de commande dans l'unité de commande (fig. 2).

5. Dispositif de commande et de commutation électrique conforme aux revendications 1 à 4,
caractérisé par le fait que
un pont de lignes avec une diode lumineuse (11) comme signal "prêt au service" est disposé avant les touches à effleurement (13, 14) entre la phase + (6a) et la phase - (6b) du circuit de courant de commande, alors qu'en même temps une résistance additionnelle (12) pour limiter le courant pour la diode lumineuse (11) est prévue entre celle-ci et la phase + (6a).

6. Dispositif de commande et de commutation électrique conforme aux revendications 1 à 5,
caractérisé par le fait que
l'unité de commande (fig. 2) contient un dispositif de télécommande par rayons infrarouges (fig. 6) connu en soi.

7. Dispositif de commande et de commutation électrique conforme aux revendications 1 à 6,
caractérisé par le fait que
dans les branches (6.1a, 6.2a) de la phase + du circuit de courant de commutation, avant les transistors (17, 18), sont disposées une résistance respective (19, 21) touchant le moins du courant de commutation et servant de diviseur de tension et à réprimer les parasites, ainsi qu'une autre résistance (20, 22) pour la limitation du courant.

8. Dispositif de commande et de commutation électrique conforme aux revendications 1 à 7,
caractérisé par le fait que
dans la branche (6.2a) de la phase + du circuit de courant de commutation pour le mouvement vers le bas du moteur d'entraînement (25) et avant l'élément ET (16), est disposée une résistance (21a) touchant le moins du courant de commutation et empêchant les chargements électriques et autres influences parasitaires de la phase + du circuit de courant de commutation, alors qu'en même temps une résistance dite "pull-up" (21b) est disposée à la seconde entrée (16b) vers l'élément ET (16) pour empêcher les courts-circuits lors des procédés de commutation - y compris les arrêts de sécurité.

9. Dispositif de commande et de commutation électrique conforme aux revendications 1 à 8,
caractérisé par le fait que
dans les branches (6.1a, 6.2a) de la phase + du circuit de courant de commande, entre les transistors (17, 18) de la partie intermédiaire électronique (fig. 3) et les relais (23, 24) de la partie de commande (fig. 4), est disposée une diode de protection respective (6, 27).

10. Dispositif de commande et de commutation électrique conforme aux revendications 1 à 9,
caractérisé par le fait que
le dispositif d'arrêt de secours (fig. 5), ou au moins un des dispositifs d'arrêt de secours, est façonné en dispositif de commutation par barrière photoélectrique (32, 32a) connu en soi.

11. Dispositif de commande et de commutation électrique conforme aux revendications 1 à 10,
caractérisé par le fait que
dans la partie intermédiaire électronique (3) est disposé sur chaque point de commutation (6.1a, 6.2a) un retardement de commutation (fig. 7), alors qu'en même temps dans les phases + , la résistance (20) dans la branche de commutation (6.1a) et une autre résistance (20a) dans la branche decommutation (6.2a), ensemble avec un condensateur électrolytique respectif (34, 35), qui sont toutes deux montées en opposition aux phases - , forment des éléments de temporisations connus en soi, et qu'en même temps un condensateur HF respectif (36, 37) est disposé entre les transistors (17, 18) et les relais (23, 24).

12. Dispositif de commande et de commutation électrique conforme à la revendication 1,
caractérisé par le fait que
les touches à effleurement (13, 14) sur l'unité de commande (fig. 2) sont équipées de touches de palpeur connues en soi.
